# EUROPÄISCHE PATENTSCHRIFT

(11) **EP 1 070 188 B1**
(45) Veröffentlichungstag und Bekanntmachung des Hinweises auf die Patenterteilung: **29.08.2001**
(21) Anmeldenummer: 99907299.4
(22) Anmeldetag: 28.01.1999
(51) Int. Cl.: E05C 17/20

(54) **KRAFTWAGENTÜRFESTSTELLER**
MOTOR VEHICLE DOOR STOP
ELEMENT D'ARRET POUR PORTIERES DE VEHICULE AUTOMOBILE

(30) Priorität: 09.04.1998 DE 19815981
(43) Veröffentlichungstag der Anmeldung: 24.01.2001
(73) Patentinhaber: ED. Scharwächter GmbH, 42855 Remscheid (DE)
(72) Erfinder: PLASBERG, Günter, D-42855 Remscheid (DE); HOFFMANN, Peter, D-51491 Overath-Steinenbrück (DE); LIS, Christian, 66701 Beckingen (DE)
(74) Vertreter: Sparing, Rolf Klaus
(86) Internationale Anmeldenummer: DE9900260
(87) Internationale Veröffentlichungsnummer: WO9953164

(56) Entgegenhaltungen:
- EP-A- 0 445 417
- EP-A- 0 523 402
- FR-A- 2 763 092

## Beschreibung

Die Erfindung einen Kraftwagentürfeststeller nach dem Oberbegriff des Anspruchs 1.

Bei einer ersten aus der Praxis bekannten Bauart derartiger Kraftwagentürfeststeller ist ein meist als Rolle oder Walze ausgebildeter und mit einer mit Brems-und Rastmarken versehenen Türhaltestange zusammenwirkender Brems-und Haltekörper an einem in einem durch ein Blechformteil gebildeten Haltergehäuse beweglich angeordneten Halter gelagert und ist der Halter mittels einer für die Aufbringung der erforderlichen bzw. gewünschten Brems-und Haltekraft des Türfeststellers hinreichend stark ausgelegten Belastungsfeder beaufschlagt.

Bei einer anderen aus der Praxis bekannten Bauart eines Türfeststellers wird die Kraft für das Abbremsen und Feststellen der Türe in einer oder mehreren vorbestimmten Öffnungsstellungen durch unmittelbares zusammenwirken einer Belastungsfeder insbesondere mit einem Rastensegment oder Ähnlichem aufgebracht.

Bei einer dritten aus der Praxis bekannten Gestaltungsform von Türfeststellern ist der bzw. sind die mit einer Türhaltestange oder einem ähnlichen Element zusammenwirkenden Brems-und Haltekörper an verschieblich in einem Haltergehäuse aufgenommenen und in Schieberichtung mit der Kraft einer Belastungsfeder beaufschlagten, nach Art eines Gleitsteines ausgebildeten Haltern angeordnet.

Unabhängig davon, welcher der gedeuteten Gestaltungsformen eines Türfeststellers der einzelne Türfeststeller auch immer angehören mag, ist es Ziel seiner Wirkungsweise, die Türe bei Erreichen wenigstens eines exakt vorgegebenen Öffnungswinkels abzubremsen und anzuhalten, unabhängig davon, ob das Fahrzeug nun auf einem absolut ebenen oder einem mehr oder minder geringfügig geneigten Untergrund steht, wozu die Kraft seiner Belastungsfeder selbstverständlich angemessen ausgelegt sein muß. Bei der Bemessung der Kraft der auf den oder die Brems-und Haltekörper des Türfeststellers wirkenden Belastungsfeder ist aber neben der Erzielung einer hinreichenden Haltekraft durch den Türfeststeller auch noch zu berücksichtigen, daß die Türe mit einem dem Fahrzeugbenutzer zumutbaren Kraftaufwand noch aus der jeweils festgestellten Öffnungsstellung herausbewegt werden kann. Damit sind die Grenzen, innerhalb welcher sich die Auslegung der Belastungsfeder ändern kann, verhältnismäßig eng gezogen, so daß praktisch kein Spielraum für eine Berücksichtigung von aus ungünstigen Toleranzsummierungen oder Materialqualtitätsschwankungen, unterschiedlichen Oberflächenrauhigkeiten und der aus in einer Serienfertigung auftretenden Unwägbarkeiten resultierenden Brems-und Haltekraftschwankungen der einzelnen Türeststeller bei der Auslegung der Belastungsfeder bleibt.

EP-A-0 445 417 oder EP-A-0 523 402 beschreiben jeweils Ausführungen von Kraftwagentürfeststellern, die aus einem am ersten und einem zweiten Teil bestehen, wobei zwischen beiden Teilen mindestens ein durch eine am einen der beiden Teile gehalterten und abgestützten Belastungsfeder beaufschlagter Brems- und Haltekörper angeordnet ist, wobei eines der beiden Teile durch ein relativ zum anderen der beiden Teile bewegliches und mit den beabsichtigten Haltestellungen der Tür entsprechend verteilt angeordneten, mit der Belastungsfeder belasteten Brems- und Haltekörper zusammenwirkende Bremsrampen versehenes Element gebildet ist, wobei die jeweiligen von der Belastungsfeder vorgegebenen Haltekräfte nicht einstellbar sind.

Es ist die Aufgabe der Erfindung, einen Kraftwagentürfeststeller nach dem Oberbegriff des Anspruchs 1 zu schaffen, der ein nachträgliches Ausgleichen oder Verändern von Schwankungen der Brems- und Haltekraft bzw. der auf die Brems- und Haltekörper wirkenden Federlast ermöglicht.

Diese Aufgabe wird bei dem eingangs genannten Kraftwagentürfeststeller erfindungsgemäß mit den kennzeichnenden Merkmalen des Anspruchs 1 gelöst.

Der Herstellungsaufwand bzw. das Bauvolumen des Kraftwagentürfeststellers werden hierbei vorteilhaft nicht erhöht.

Die Erfindung schlägt somit von der jeweiligen Einzelausgestaltung des Türfeststellers unabhängig generell die nachträgliche Vornahme einer Änderung der Vorspannung der Belastungsfeder vor, falls die serienmäßig als Standart vorgezeichnete Federvorspannung für die Auforingung der gewünschten Brems-und Haltekräfte im Einzelfall nicht ausreichend sein sollte. Die Vornahme der gegebenenfalls erforderlichen Nachbesserung der Federvorspannung der Belastungsfeder der einzelnen Türfeststeller erfolgt zweckmäßigerweise im Rahmen der ohnehin erforderiichen Endkontroile des Produktes, wobei sich die erfindungsgemäße Ausbildung einer lagenveränderbare Abstützung an einem ohnehin vorhandenen Blechformteil besonders günstig auswirkt, dahingehend, daß zum einen die Nachjustierung der Federvorspannung einfach zu bewerkstelligen ist und daß zum anderen für die Möglichkeit einer Nachjustierung der Federvorspannung keinerlei zusätzliches Bauteil erforderlich ist.

In einer besonders bevorzugten Verwirklichungsform der Erfindung ist vorgesehen, daß die Belastungsfeder einerseits einen Stützarm und andererseits einen Belastungsarm aufweist und die an dem diese halternden Teil ausgebildete lagenveränderbare Abstützung relativ zum Stützarm der Belastungsfeder verstellbar ist, wobei das die Belastungsfeder halternde Teil vorteilhaft insgesamt durch ein Blechformteil gebildet und die dem Stützarm der Belastungsfeder zugeordnete Abstützung zweckmäßigerweise durch einen bleibend verformbaren Bereich dieses Biechformteiles gebildet ist.

In einer die Vornahme einer Nachjustierung der Vorspannung der Belastungsfeder im besonderen Maße erleichternden Einzelausgestaltung ist erfindungsgemäß weiter vorgesehen, daß die dem Stützarm der Belastungsfeder zugeordnete Abstützung mit dem übrigen Bereich des Blechformteiles mittels eines vorgezeichneten Soll-Biegelinie verbunden ist

Unter dem Umstand, daß im Rahmen eines Ausgleiches Schwankungen in der Brems-und Haltekraft von serienmäßigen Türfeststellern ein Nachjustieren der Vorspannung der Belastungsfeder sowohl im Sinne einer Erhöhung als auch im Sinne einer Verringerung der Vorspannung erforderlich werden kann, ist nach einem weiteren Merkmal der Erfindung zudem noch vorgesehen, daß der die lagenveränderbare Abstützung für die Belastungsfeder bildende Bereich des die Belastungsfeder halternden Blechformteiles in eine sowohl ein positives als auch ein negatives Verformen ermöglichende Ausgangsstellung ausgerichtet ist.

Die Einzelausgestaltung des die lagenveränderbare Abstützung für die Belastungsfeder oder deren Stützarm bildenden Bereiches eines Haltergehäuses oder eines sonstigen die Belastungsfeder halternden Blechformteiles richtet sich vorteilhafterweise nach der Gattung, welcher die jeweilige Belastungsfeder angehört, also z.B. Drehfeder, Drehstabfeder oder Schraubenfeder und dergl. mehr. In einer ersten besonders für mit einem Stützarm ausgestattete Belastungsfedern geeigneten Ausführungsform kann dabei vorgesehen sein, daß der die lagenveränderbare Abstützung für deren Stützarm bildende Bereich des die Belastungsfeder halternden Blechformteiles eine eine taschenartige Aufnahme für den Stützarm bildende Abwinkelung aufweist und insgesamt an einem freigeschnittenen Lappen des Blechformteiles angeordnet ist.

In einer abgewandelten, gleichfalls für mit einem Stützarm ausgestatete Belastungsfedern geeigneten Ausführungsform kann im Übrigen aber auch vorgesehen sein, daß der die lagenveränderbare Abstützung für deren Stützarm bildende Bereich des die Belastungsfeder halternden Blechformteiles eine eine Eingriffsöse für den Stützarm bildende Ausnehmung aufweist und insgesamt an einem freigeschnittenen und dessen Basis gegenüber angestellten Lappen des Blechformteiles angeordnet ist.

im Hinblick auf die praktische Anwendung einer zur Einjustierung der Vorspannung der Belastungsfeder eines Türfeststellers lagenveränderbaren Abstützung für die Belastungsfeder ist es innerhalb weiter Grenzen unerheblich, welcher Bauart oder Gestaltungsform der Türfeststeller jeweils angehört. So kann in einer ersten Kombinationsform vorgesehen sein, daß bei einer aus einem als Blechformteil gestalteten, mit als Rollen oder Walzen ausgebildeten Brems-und Haltekörpern ausgestatteten Haltergehäuse und einer dieses durchsetzenden, mit Brems-und Rastmarken versehenen Türhalteband gebildeten Feststelleinrichtung ein Brems-und Haltekörper an einem schwenkbar im Haltergehäuse aufgehängten und durch eine als Drehfeder ausgebildete Belastungsfeder beaufschlagten Halter gelagert ist und die Drehfeder zwischen zwei schraubenförmig gewundenen Federabschnitten einen mittigen, bügelförmig gestalteten Belastungsarm und an den Enden ihrer beiden schraubenförmig gewundenen Federabschnitte je einen radial abgestellten Stützarm aufweist, über welche sie mit je einer an einem freigeschnittenen Lappen des als Blechformteil ausgebildeten Haltergehäuses angeordneten lagenveränderbaren Abstützung im Eingriff steht.

in einer anderen Kombinationsform von Belastungsfeder und Brems-und Haltekörper sowie Rast-und Halterampen kann aber auch vorgesehen sein, daß der Belastung des schwenkbar im Haltergehäuse aufgehängten Halters für einen Brems-und Haltekörper der Belastungsarm einer U-oder S- förmigen, über einen Stützarm an einer lagenveränderbaren Abstüizung des durch ein Blechformteil gebildeten Haltergehäuses abgestützten Drehstabfeder zugeordnet ist.

In einer weiteren Kombinations-bzw. Ausbildungsform von Brems-und Haltekörper und Rast-und Halterampen sowie Belastungsfeder kann schließlich auch noch vorgesehen sein, daß einer in einem durch ein Blechformteil gebildeten Haltergehäuse aufgenommenen, als Schraubenfeder oder Gummifeder ausgebildeten Belastungsfeder für einen seinerseits verschieblich im Haltergehäuse geführten Brems-und Haltekörper ein entlang einer vorgezeichneten Soll-Biegelinie relativ zur Feder verstellbarer Wandungsbereich des Haltergehäuses zugeordnet ist.

Die Erfindung ist in der nachfolgenden Beispielsbeschreibung anhand einiger in der Zeichnung dargestellter Ausführungsbeispiele im Einzelnen beschrieben.
- Fig. 1: zeigt eine Seitenansicht eines mit einer Einrichtung zur Nachjustierung der Vorspannung der den Brems-und Haltekörper beaufschlagenden Belastungsfeder ausgestatteten Kraftwagentürfeststellers.
- Fig. 2: zeigt eine Vorderansicht des Kraftwagentürfeststellers nach Fig. 1.
- Fig. 3: zeigt eine schematische schaubildliche Darstellung einer zweiten Gestaltungsform eines Haltergehäuses eines Kraftwagentürfeststellers,
- Fig. 4: zeigt eine schematische Darstellung der verstellbaren Abstützung des Haltergehäuses der Gestaltungsform eines Kraftwagentürfeststellers nach Fig. 3.
- Fig. 5: zeigt eine Seitenansicht einer zweiten Gestaltungsform eines Haltergehäuses eines Kraftwagentürfeststellers.
- Fig. 6: zeigt eine Draufsicht auf das Haltergehäuse der zweiten Gestaltungsform eines Kraftwagentürfeststellers gemäß Fig. 5.
- Fig. 7: zeigt eine Seitenansicht einer anderen Gestaltungsform eines mit einer Einrichtung zur Nachjustierung der Vorspannung der den Brems-und Haltekörper beaufschlagenden Belastungsfeder ausgestatteten Kraftwagentürfeststellers.

Der in Fig. 1 und 2 mehr oder minder schematisch dargestellte Kraftwagentürfeststeller besteht im wesentlichen aus einem Haltergehäuse 1 und einer dieses durchsetzenden Türhaltestange 2. Das Haltergehäuse 1 ist aus einem einteiligen Blechmaterialzuschnitt geformt und weist zwei einander gegenüberliegende, aufragende und untereinander vermittels eines Quersteges 3 verbundene und an glattwandige Lagerstege 4 anschließende Befestigungslappen 5 auf, über welche das Haltergehäuse 1 vermittels im Einzelnen nicht dargestellter Schraubenbolzen an das zugehörige, in der Zeichnung gleichfalls nicht dargestellte, Türanordnungsteil angeschlagen ist. Im Haltergehäuse 1 ist vermittels eines Lagerstiftes 6 eine Widerlagerwalze 7 um eine feststehende Achse rotierbar gelagert. Der Widerlagerwalze 7 bezüglich der Türhaltstange 2 gegenüberliegend ist vermittels eines um eine zur Rotationsachse der Widerlagerwalze 7 parallele Achse 11 schwenkbar im Haltergehäuse 1 aufgehängten Halters 8 eine Belastungswalze 9 senkrecht zur Türhalstange 2 verstellbar aufgehängt. Der Halter 8 ist vermittels einer als Drehfeder 10 ausgebildeten Belastungsfeder, deren schraubenförmige Windungen 12 beiderseits der Längsmitte des Türfeststellers auf dem Lagerzapfen 11 angeordnet sind und deren mittiger Belastungsarm 13 vermittels einer dort angeordneten Führungsausnehmung am Halter 8 angreift, in Richtung auf die Türhalstange 2 hin federbelastet. Die einerseits einen Belastungsarm 13 aufweisende Belastungsfeder 10 ist andererseits über je einen im Anschluß an die schraubenförmigen Windungen 12 an jedem ihrer beiden Enden angeordneten, radial zu ihren schraubenförmigen Windungen 12 abgestellten Stützarm 14 gegen eine am Haltergehäuse 1 ausgebildete lagenveränderbare Abstützung 15 abgestützt.

Bei der in Fig. 3 und 4 im Einzelnen aufgezeigten Ausgestaltungsform eines durch ein Blechformteil gebildeten Haltergehäuses 1 ist vorgesehen, daß voneinander unabhängig lagenveränderbare Abstützungen 15 für die radial nach außen abgestellten Stützarme 14 einer beiderseits eines Belastungsarmes 13 schraubenförmige Windungen 12 aufweisenden Belastungsfeder 10 bildenden Bereiche des die Belastungsfeder 10 haltemden Blechformteiles bzw. Haltergehäuses 1 jeweils eine eine Eingriffsöse für den Stützarm 14 der Belastungsfeder 10 bildende Langlochausnehmung 16 aufweisen und insgesamt an einem freigeschnittenen und dessen Basis 17 gegenüber angestellten Lappen 18 des das Haltergehäuses 1 bildenden Blechformteiles angeordnet sind. Die die lagenveränderbare Abstützung 15 für die radial abgestellten Stützarme 14 der Belastungsfeder 10 bildenden Bereiche des die Belastungsfeder 10 halternden Blechformteiles 1 sind als freigeschnittene Lappen 18 gestaltet und als solche, wie insbesondere aus der Darstellung der Fig. 4 ersichtlich, serienmäßig zunächst in einer zur Basis 17 des Blechformteiles 1 angestellten mittleren Ausgangsstellung, die sowohl ein positives als auch ein negatives Verformen ermöglicht, ausgerichtet, derart daß die Abstützung 15 je nach erforderlicher Änderung der Vorspannung der Belastungsfeder 10 aus ihrer in ausgezogenen Linien dargestellten Ausgangsstellung heraus in eine in gestrichelten Linien dargestellte erste oder eine gleichfalls in gestrichelten Linien dargestellte zweite Justiersteilung verlagert werden kann, wobei naturgemäß auch jede denkbare Zwischenstellung möglich ist. Dabei ist der Erleichterung einer gezielten Verstellung der die Abstützung 15 bildenden, als Lappen 18 freigeschnittenen Bereiche des Blechformteiles 1 jeweils eine vorgezeichnete Soll-Biegelinie 19 zugeordnet, so daß eine Biegung bzw. Verstellung jeweils um eine vorgezeichnete Biegelinie 19 erfolgt und damit die ständige Einhaltung eines bestimmten Verstellweges der Abstützung 15 dahingehend gewährleistet ist, daß gleiche Verstellwinkel zu gleichen Änderungen der Vorspannung der Belastungsfeder 10 führen.

Bei der in Fig. 5 und 6 im Einzelnen aufgezeigten Ausgestaltungsform eines mit einem durch ein Blechformteil gebildeten Haltergehäuse 1 ausgestatteten Türfeststellers ist vorgesehen, daß die voneinander unabhängig lagenveränderbaren Abstützungen 15 für die radial nach außen abgestellten Stützarme 14 einer beiderseits eines Belastungsarmes 13 schraubenförmige Windungen 12 aufweisenden Belastungsfeder 10 bildenden Bereiche des die Belastungsfeder 10 halternden Blechformteiles bzw. Haltergehäuses 1 eine eine taschenartige Aufnahme für den Stützarm 14 bildende Abwinkelung 20 aufweisen und insgesamt jeweils an einem freigeschnittenen Lappen 21 ces Blechformteiles 1 angeordnet sind. Die Verstellung der Vorspannung der Belastungsfeder 10 erfolgt dabei in der Weise, daß die die taschenförmige Aufnahme bildenden Abwinkelung 20 entlang einer vorgezeichneten Soll-Biegelinie 22 mehr oder weniger stark gegen die Basis 17 des durch ein Blechformteil gebildeten Haltergehäuses 1 abgewinkelt wird.

Der in Fig. 7 schematisch dargestellte Türfeststeller besteht im wesentlichen aus einer durch einen Flachmaterialzuschnitt gebildeten und mit Bremsmarken oder Rastmarken bildenden Ausbauchungen versehenen Türhaltestange 2, die mit einem einen Öffnungsendanschlag für die Türe bildenden Endanschlagteil 23 ausgestattet ist und einem aus Blechmaterial geformten Haltergehäuse 1, welches einen wannenförmigen Gehäusekörper 24 und eine diesem zugeordnete Bodenplatte 25 umfaßt. Im Unterschied zu den in Fig. 1 bis 6 dargestellten Gestaltungsformen von Türfeststellern sind hier innerhalb des Haltergehäuses 1 einander bezüglich der Türhaltestange 2 gegenüberliegend ein bezüglich des Haltergehäuses 1 feststehendes Widerlagertell 26 und ein relativ zu diesem beweglicher, einen mit der einen der beiden Breitseiten der Türhaltestange 2 zusammenwirkenden Brems-und Haltekörper 27 tragender Halter 28 angeordnet, wobei der den Brems-und Haltekörper 27 tragende Halter 28 in Richtung auf die Breitseite der Türhaltestange 2 mit der Last einer als Schraubenfeder 29 ausgebildeten und gegen die Stirnwand 30 des Gehäusekörpers 24 des Haltegehäuses 1 abgestützten Belastungsfeder beaufschlagt ist. Zur Einjustierung der Vorspannung der Belastungsfeder 29 ist die Stirnwand 30 des Gehäusekörpers 24 des Haltergehäuses 1 entlang einer vorgezeichneten Biegelinie 31 zum Gehäuseinneren hin verlagerbar.

## Patentansprüche

1. Kraftwagentürfeststeller, bestehend aus einem am einen Türanordnungsteil, Tür oder Türholm anschlagbaren ersten und einem am anderen Türanordnungsteil anschlagbaren zweiten Teil, wobei zwischen beiden Teilen (2, 1) mindestens ein durch eine am einen der beiden Teile (2; 1) gehalterten und abgestützten Belastungsfeder (12; 29) beaufschlagter Brems- und Haltekörper (9; 27) angeordnet ist, und wobei eines der beiden Teile (1) durch ein relativ zum anderen Teil (2) bewegliches und mit den beabsichtigten Haltestellungen der Türe entsprechend verteilt angeordneten, mit der Belastungsfeder (12; 29) belasteten Brems- und Haltekörper (9; 27) zusammenwirkende Bremsrampen oder Rastmarken versehenes Element (2) gebildet ist,
**dadurch gekennzeichnet**,
daß an dem die einerseits direkt oder indirekt mit dem Brems- und Haltekörper (9; 27) zusammenwirkende Belastungsfeder (12; 29) halternden Teil (1) eine durch Verformen lagenveränderbare Abstützung (15; 30) für die Belastungsfeder (12; 29) ausgebildet ist.

2. Kraftwagentürfeststeller nach Anspruch 1, **dadurch gekennzeichnet**, daß die Belastungsfeder (12; 29) einerseits einen Stützarm (14) und ahdererseits einen Belastungsarm (13) aufweist und die an dem diese halternden Teil (1) ausgebildete lagenveränderbare Abstützung (15; 30) relativ zum Stützarm (14) der Belastungsfeder (12; 29) verstellbar ist.

3. Kraftwagentürfeststeller nach Anspruch 2, **dadurch gekennzeichnet**, daß das die Belastungsfeder (12; 29) halternde Teil durch ein Blechformteil (1) gebildet und die dem Stützarm (14) der Belastungsfeder (12; 29) zugeordnete Abstützung (15; 30) durch einen bleibend verformbaren Bereich (15; 30) dieses Blechformteils (1) gebildet ist.

4. Kraftwagentürfeststeller nach Anspruch 3, **dadurch gekennzeichnet**, daß die dem Stützarm (14) der Belastungsfeder (12; 29) zugeordnete Abstützung (15; 30) mit dem übrigen Bereich des Blechformteils (1) mittels einer vorgezeichneten Soll-Biegelinie (19; 31) verbunden ist

5. Kraftwagentürfeststeller nach Anspruch 3 oder 4, **dadurch gekennzeichnet**, daß der die lagenveränderbare Abstützung (15; 30) für die Belastungsfeder (12; 29) bildende Bereich des die Belastungsfeder (12; 29) halternden Blechformteils (1) in eine sowohl ein positives als auch ein negatives Verformen ermöglichende Ausgangsstellung ausrichtbar ist.

6. Kraftwagentürfeststeller nach einem der Ansprüche 1 bis 5, **dadurch gekennzeichnet**, daß der die lagenveränderbare Abstützung (15) für deren Stützarm (14) bildende Bereich eines die Belastungsfeder (12) halternden Blechformteils (1) eine eine taschenartige Aufnahme für den Stützarm bildende Abwinkelung (20) aufweist und insgesamt an einem freigeschnittenen Lappen (21) des Blechformteils (1) angeordnet ist.

7. Kraftwagentürfeststeller nach einem der Ansprüche 1 bis 5, **dadurch gekennzeichnet**, daß der die lagenveränderbare Abstützung (15) für deren Stützarm (14) bildende Bereich eines die Belastungsfeder (12) halternden Blechformteils (1) eine eine Eingriffsöse für den Stützarm (14) bildende Ausnehmung (16) aufweist und insgesamt an einem freigeschnittenen und dessen Basis (17) gegenüber angestellten Lappen (18) des Blechformteils (1) angeordnet ist.

8. Kraftwagentürfeststeller nach einem der Ansprüche 1 bis 7, **dadurch gekennzeichnet**, daß die als Drehfeder (12) ausgestaltete Belastungsfeder zwischen zwei schraubenförmig gewundenen Federabschnitten einen mittigen, bügelförmig gestalteten Belastungsarm (13) und an den Enden ihrer beiden schraubenförmig gewundenen Federabschnitte je einen radial abgestellten Stützarm (14) aufweist, über welche sie mit je einer an einem freigeschnittenen Lappen (18; 21) des als Blechformteil ausgebildeten Haltergehäuses (1) angeordneten lagenveränderbaren Abstützung (15; 20) im Eingriff steht.

9. Kraftwagentürfeststeller nach einem der Ansprüche 1 bis 7, **dadurch gekennzeichnet**, daß der Belastung des schwenkbar im Haltergehäuse (1) aufgehängten Halters (8) für einen Brems- und Haltekörper (9) der Belastungsarm (13) einer U- oder S-förmigen, über einen Stützarm (14) an einer lagenveränderbaren Abstützung (15; 20) des durch ein Blechformteil gebildeten Haltergehäuses (1) abgestützten Drehstabfeder (12) zugeordnet ist.

10. Kraftwagentürfeststeller nach einem der Ansprüche 1 bis 5, **dadurch gekennzeichnet**, daß bei einer aus einem als Blechformteil (1) gestalteten, mit als Rollen oder Walzen ausgebildeten Brems- und Haltekörpem (27) ausgestatteten Haltergehäuse (1) und einer dieses durchsetzenden, mit Brems- und Rastmarken versehenen Türhaltestange (2) gebildeten Feststelleinrichtung ein Brems- und Haltekörper (27) an einem schwenkbar im Haltergehäuse (1) aufgehängten und durch eine als Drehfeder ausgebildete Belastungsfeder (29) beaufschlagten Halter (28) gelagert ist.

11. Kraftwagentürfeststeller nach einem der Ansprüche 1 bis 5 oder 10, **dadurch gekennzeichnet**, daß einer in einem durch ein Blechformteil gebildeten Haltergehäuse (1) aufgenommenen, als Schraubenfeder oder Gummifeder ausgebildeten Belastungsfeder (29) für einen seinerseits verschieblich im Haltergehäuse (1) geführten Brems- und Haltekörper (27) ein entlang einer vorgezeichneten Soll-Biegelinie (31) relativ zur Feder (29) verstellbarer Wandungsbereich (30) des Haltergehäuses (1) zugeordnet ist.

12. Kraftwagentürfeststeller nach einem der Ansprüche 1 bis 11, **dadurch gekennzeichnet**, daß nach Zusammenbau des Kraftwagentürfeststellers die Abstützung (15; 30) bei darauf lastendem Stützarm (14) der Belastungsfeder (12; 29) nachträglich lagenveränderbar ist.

## Claims

1. Motor-vehicle doorstop, comprising a first part which can be connected to one of door assembly parts door and door strut, and a second part which can be connected to the other door assembly part, at least one braking and holding body (9; 27), which is acted upon by a loading spring (12; 29) secured and supported on one of the two parts (2; 1), being arranged between the two parts (2; 1), wherein one of the two parts (1) is formed by an element which can be moved relative to the other part (2), said element being provided with braking ramps or latching marks which interact with the braking and holding body (9; 27) which is acted upon by the loading spring (12; 29) and are arranged distributed in a way corresponding to the intended holding positions of the door,
**characterized in**
**that** a support (15; 30) positionally variable by deformation for the loading spring (12; 29) is formed on that part (1) which secures the loading spring (12; 29) which interacts indirectly or directly with the braking and holding body (9; 27) at one end.

2. Motor-vehicle doorstop according to claim 1, **characterized in that** the loading spring (12; 29) has a supporting arm (14) at one end and a loading arm (13) at the other end and a positionally variable support (15; 30), which is formed on the part (1) securing the said arms, can be adjusted relative to the supporting arm (14) of the loading spring (12; 29).

3. Motor-vehicle doorstop according to claim 2, **characterized in that** the part which secures the loading spring (12; 29) is formed by a sheet-metal shaped part (1), and the support (15; 30) which is assigned to the supporting arm (14) of the loading spring (12; 29) is formed by a permanently deformable region of this sheet-metal shaped part (1).

4. Motor-vehicle doorstop according to claim 3, **characterized in that** the support (15; 30) which is assigned to the supporting arm (14) of the loading spring (12; 29) is connected to the remaining region of the sheet-metal shaped part (1) by means of a marked-out predetermined bending line (19; 31).

5. Motor-vehicle doorstop according to claim 3 or 4, **characterized in that** the region, forming the positionally variable support (15; 30) for the loading spring (12; 29), of the sheet-metal shaped part (1) which secures the loading spring (12; 29) is aligned into a starting position enabling both a positive and a negative deformation.

6. Motor-vehicle doorstop according to one of claims 1 to 5, **characterized in that** the region, forming the positionally variable support (15) for the supporting arm (14) thereof, of the sheet-metal shaped part which secures the loading spring (12) has an angled portion (20) forming a pocket-like holding portion for the supporting arm and is arranged in its entirety on a cut-free tab (21) of the sheet-metal shaped part (1).

7. Motor-vehicle doorstop according to one of claims 1 to 5, **characterized in that** the region, forming the positionally variable support (15) for the supporting arm (14) thereof, of the sheet-metal shaped part (1) which secures the loading spring (12) has a recess (16) forming an engagement eyelet for the supporting arm (14) and is arranged in its entirety on a cut-free tab (18), adjusted with respect to its base (17), of the sheet-metal shaped part (1).

8. Motor-vehicle doorstop according to one of claims 1 to 7, **characterized in that** the loading spring being embodied as torsion spring (12) has, between two helically wound spring sections, a central loading arm (13) of bow-shaped configuration and, at the ends of its two helically wound spring sections, has in each case a radially adjusted supporting arm (14) via which it is in engagement with a positionally variable support (15; 20) arranged on a cut-free tab (18; 21) of the holder housing (1) designed as a sheet-metal shaped part.

9. Motor-vehicle doorstop according to one of claims 1 to 7, **characterized in that** the loading of a U- or S-shaped torsion-bar spring (12) supported via a supporting arm on a positionally variable support of the holder housing (1) formed by a sheet-metal part is assigned to the loading of the holder (8), suspended pivotably in the holder housing, for a braking and holding body.

10. Motor-vehicle doorstop according to one of claims 1 to 5, **characterized in that** a stopping device is provided which is formed from a holder housing (1), which is configured as a sheet-metal shaped part (1) and is fitted with braking and holding bodies (27) formed as rollers or rolls, and from a door-holding rod (2) which passes through the said housing and is provided with braking and latching marks, a braking and holding body (27) is mounted on a holder (28) suspended pivotably in the holder housing (1) and acted upon by a loading spring (29) formed as a torsion spring.

11. Motor-vehicle doorstop according to one of claims 1 to 5 or 10, **characterized in that** a wall region (30) of the holder housing (1), which region can be adjusted relative to the spring (29) along a marked-out predetermined bending line (31), is assigned to a loading spring (29), which is held in a holder housing (1) formed by a sheet-metal shaped part, is designed as a helical spring or a rubber spring and is intended for a braking and holding body (27), which for its part is guided displaceably in the holder housing (1).

12. Motor-vehicle doorstop according to one of claims 1 to 11, **characterized in that** after assembling of the motor-vehicle doorstop, the support (15; 30) is subsequently positionally variable while the supporting arm (14) of the loading spring (12; 29) is acting upon the support.

## Revendications

1. Elément d'arrêt pour portières de véhicules automobiles, composé d'une première partie pouvant être fixée contre une partie d'agencement de portière, une portière ou un longeron de portière et d'une deuxième partie pouvant être fixée contre une autre partie d'agencement de portière, au moins un corps de freinage et d'arrêt **(9, 27)** monté sur au moins un ressort de charge **(12, 29)** monté et soutenu sur l'une des deux parties **(2, 1)** étant placé entre les deux parties **(2, 1),** et l'une des deux parties **(1)** étant formée d'un élément mobile **(2)** par rapport à l'autre partie **(2)** et muni de rampes de freinage ou marques d'encliquetage réparties conformément aux positions d'arrêts prévues dé la portière et coopérant avec le corps de freinage et d'arrêt **(9, 27)** monté sur ressort de charge **(12, 29), caractérisé en ce qu**'un appui **(15, 30)** de position variable par déformation est formé pour le ressort de charge **(12, 29)** sur la partie **(1)** tenant le ressort de charge **(12, 29)** coopérant d'une part directement ou indirectement avec le corps de freinage et d'arrêt **(9, 27).**

2. Elément d'arrêt pour portières de véhicules automobiles selon la revendication 1, **caractérisé en ce que** le ressort de charge **(12, 29)** présente, d'une part, un bras d'appui **(14)** et, d'autre part, un bras de charge **(13)** et l'appui **(15, 30)** de position variable formé sur la partie **(1)** tenant celui-ci, est mobile par rapport au bras d'appui **(14)** du ressort de charge **(12, 29).**

3. Elément d'arrêt pour portières de véhicules automobiles selon la revendication 2, **caractérisé en ce que** la partie tenant le ressort de charge **(12, 29)** est formée d'une pièce en tôle, et l'appui **(15, 30)** associé au bras d'appui **(14)** du ressort de charge **(12,** **29)** est formé d'une zone **(15, 30)** déformable de manière permanente de cette pièce en tôle **(1).**

4. Elément d'arrêt pour portières de véhicules automobiles selon la revendication 3, **caractérisé en ce que** l'appui **(15; 30)** associé au bras d'appui **(14)** du ressort de charge **(12; 29)** est relié au reste de la pièce en tôle **(1)** au moyen d'une ligne de flexion obligée **(19, 31).**

5. Elément d'arrêt pour portières de véhicules automobiles selon la revendication 3 ou 4, **caractérisé en ce que** la zone de la pièce en tôle **(1)** tenant le ressort de charge **(12, 29)** formant l'appui **(15,30)** de position variable pour le ressort de charge **(12, 29)** est orientable dans une position de départ permettant une déformation aussi bien positive que négative.

6. Elément d'arrêt pour portières de véhicules automobiles selon l'une des revendications 1 à 5, **caractérisé en ce que** l'appui **(15)** de position variable présente, pour la zone formant son bras d'appui **(14)** d'une pièce en tôle **(1)** tenant le ressort de charge **(12),** un logement en forme de poche pour un coude **(20)** formant le bras d'appui, et est placé de manière générale sur un lobe dégagé **(21)** de la pièce en tôle **(1).**

7. Elément d'arrêt pour portières de véhicules automobiles selon l'une des revendications 1 à 5, **caractérisé en ce que** l'appui **(15)** de position variable présente, pour la zone formant son bras d'appui **(14)** d'une pièce en tôle **(1)** tenant le ressort de charge **(12),** un évidement **(16)** formant un oeil de prise pour le bras d'appui **(14),** et, de manière générale, sur un lobé **(18)** de la pièce en tôle **(1)** dégagé et opposé à sa base **(17).**

8. Elément d'arrêt pour portières de véhicules automobiles selon l'une des revendications 1 à 7, **caractérisé en ce que** le ressort de charge conformé en ressort rotatif **(12)** présente entre deux sections de ressort enroulées en hélice un bras de charge **(13)** médian de forme en arceau et, sur les extrémités de ses sections de ressort enroulées en hélice, à chaque fois un bras d'appui **(14)** en saillie radiale, par l'intermédiaire desquels il est en prise avec, à chaque fois, un appui **(15, 20)** de position variable placé sur le lobe dégagé **(18, 21)** du boîtier de fixation formé d'une pièce en tôle **(1).**

9. Elément d'arrêt pour portières de véhicules automobiles selon l'une des revendications 1 à 7, **caractérisé en ce qu**'à la charge du support **(8)** accroché de manière pivotante dans le boîtier de fixation **(1)** pour un corps de freinage et d'arrêt **(9)** est associé le bras de charge **(13)** d'un ressort à barre de torsion **(12)** en forme de U ou de S appuyé par un bras d'appui **(14)** contre un appui **(15, 20)** de position variable du boîtier de fixation formé de la pièce en tôle **(1).**

10. Elément d'arrêt pour portières de véhicules automobiles selon l'une des revendications 1 à 5, **caractérisé en ce que**, dans le cas d'un dispositif d'arrêt formé par un boîtier de fixation formé d'une pièce en tôle **(1)** et muni de corps de freinage ou d'arrêt **(27)** conformés en galets ou cylindres et par une tige d'arrêt de portière **(2)** traversant celui-ci, et munie de marques de freinage et d'encliquetage, un corps de freinage et d'arrêt **(27)** est monté sur un support **(28)** accroché de manière pivotante dans le boîtier de fixation **(1)** et monté sur un ressort de charge **(29)** conformé en ressort rotatif.

11. Elément d'arrêt pour portières de véhicules automobiles selon l'une des revendications 1 à 5 ou 10, **caractérisé en ce qu**'à un ressort de charge **(29)** logé dans un boîtier de fixation **(1)** formé d'une pièce en tôle et conformé en ressort hélicoïdal ou ressort en caoutchouc pour un corps de freinage et d'arrêt **(27)** guidé de manière mobile quant à lui dans le boîtier de fixation **(1)** est associée une zone de paroi **(30)** du boîtier de fixation **(1)** mobile par rapport au ressort **(29)** le long d'une ligne de flexion obligée **(31)** prédéterminée.

12. Elément d'arrêt pour portières de véhicules automobiles selon l'une des revendications 1 à 11, **caractérisé en ce qu**'après assemblage de l'élément d'arrêt de portières, l'appui **(15, 30)** peut être changé de position ultérieurement avec le bras d'appui **(14)** du ressort de charge **(12, 29)** appuyant dessus.
